# EUROPÄISCHE PATENTSCHRIFT

(11) **EP 4 496 942 B1**
(45) Veröffentlichungstag und Bekanntmachung des Hinweises auf die Patenterteilung: **27.05.2026**
(21) Anmeldenummer: 23721360.8
(22) Anmeldetag: 20.04.2023
(51) Int. Cl.: F04C 29/02, F25B 43/02

(54) **FLÜSSIGKEITSABSCHEIDEVORRICHTUNG FÜR EIN KOMPRESSORSYSTEM UND KOMPRESSORSYSTEM MIT EINER SOLCHEN FLÜSSIGKEITSABSCHEIDEVORRICHTUNG**
LIQUID SEPARATION DEVICE FOR A COMPRESSOR SYSTEM AND COMPRESSOR SYSTEM HAVING SUCH A LIQUID SEPARATION DEVICE
DISPOSITIF DE SÉPARATION DE LIQUIDE POUR UN SYSTÈME DE COMPRESSEUR ET SYSTÈME DE COMPRESSEUR COMPRENANT UN TEL DISPOSITIF DE SÉPARATION DE LIQUIDE

(30) Priorität: 03.05.2022 DE 102022204354
(43) Veröffentlichungstag der Anmeldung: 29.01.2025
(73) Patentinhaber: KNORR-BREMSE Systeme für Schienenfahrzeuge GmbH, 80809 München (DE); Filtration Group GmbH, 74613 Öhringen (DE)
(72) Erfinder: SPRINGL, Cornelia, 83233 Bernau am Chiemsee (DE); KIPP, Thomas, 81547 München (DE); DONAT, Elias, 74613 Öhringen (DE); ROSTOCKI, Jakob, 74243 Ellhofen (DE); GORZAWSKI, Steffen, 74906 Bad Rappenau (DE)
(74) Vertreter: Prüfer & Partner mbB Patentanwälte · Rechtsanwälte
(86) Internationale Anmeldenummer: PCT/EP2023/060367
(87) Internationale Veröffentlichungsnummer: WO 2023/213558

(56) Entgegenhaltungen:
- JP-A- H08 159 581
- US-A1- 2004 065 110
- US-A1- 2013 255 308
- US-A1- 2016 375 390

## Beschreibung

Die vorliegende Erfindung betrifft eine Flüssigkeitsabscheidevorrichtung für ein Kompressorsystem sowie ein Kompressorsystem mit einer solchen Flüssigkeitsabscheidevorrichtung.

In ölgeschmierten Kompressoren, wie beispielsweise ölgeschmierten Schraubenkompressoren, wird das zur Schmierung und Kühlung eingesetzte Öl nach dem Verdichtungsvorgang über geeignete Ölabscheidevorrichtungen abgeschieden, um nicht in nachgelagerte Druckluftsystem eingetragen zu werden. Das abgeschiedene Öl wird anschließend wieder dem Kompressor, zum Beispiel dem Schraubenblock bei ölgeschmierten Schraubenkompressoren, zugeführt.

In aus dem heutigen Stand der Technik bekannten Konfigurationen eines solchen Kompressorsystems trifft in ölgeschmierten Schraubenkompressoren der verdichtete Öl-Luftvolumenstrom auf einen Koaleszenzfilter, an dessen Reinseite das abgeschiedene Öl über das Druckgefälle zum Einspritzpunkt am Schraubenblock abgesaugt wird. Der Ölabscheider bildet dabei einen integralen Bestandteil des Kompressorgehäuses und ist direkt in diesem verbaut. Die Rückführung zum Schraubenblock erfolgt dabei über eine externe Rückführleitung, die um das Kompressorgehäuse herumgeführt werden muss. Diese externe Rückführleitung benötigt nicht nur entsprechenden Bauraum, sondern muss im Wartungsfall auch demontiert werden.

In diesem Zusammenhang betrifft die US 2004/065110 A1 ein Kompressionssystem, das einen von einem Motor angetriebenen Kompressor, einen optionalen Akkumulator, einen Flüssigkeits-/Gasabscheider, einen Wärmetauscher in Form eines Kondensators und eines Verdampfers, Expansionsventile und Leitungen in Form von Rohrleitungen zum Verbinden dieser Komponenten miteinander umfasst.

Die US 2013/255308 A1 betrifft einen Kältemittelkreislauf, der einen Dampfkompressionszyklus verwendet. Der Kreislauf umfasst einen geschmierten Kompressor, der mit einem vom Kompressor getrennten Ölabscheiderbehälter verbunden ist.

Die JP H08 159581 A betrifft einen Ölabscheider einer Schraubenkältemaschine, der in einen Öltank integriert ist, wobei eine ein Anheben verhindernde Trennplatte für abgeschiedenes Kältemaschinenöl über dem Öltank angebracht ist.

Die US 2016/375390 A1 betrifft eine horizontale Gaskoaleszenzfiltereinheit mit reduzierter vertikaler Grundfläche. Die Gaskoaleszenzfiltereinheit umfasst ein erstes Gehäuse mit einem Einlass und einem Auslass, wobei der Einlass für die Aufnahme eines unter Druck stehenden Gases, einschließlich flüssiger Kondensate, konfiguriert ist. Ein zweites Gehäuse steht in Flüssigkeitsverbindung mit dem horizontalen Gehäuse.

Um ein Zurücklaufen des Öls in den Koaleszenzfilter beim Abschalten des Kompressors zu verhindern, ist in der Rückführleitung ein Rückschlagventil angeordnet. Zudem muss in die Rückführleitung eine zusätzliche Düse eingebaut werden, um die Luftverluste des Kompressors zu begrenzen, da sich an der Reinseite des Koaleszenzfilters überwiegend Luft und im Verhältnis dazu nur geringe Mengen Öl befinden. Durch die Anordnung des Rückschlagventils und der Düse in der externen Rückführungsleitung ist das Rückschlagventil und die Düse entsprechenden Umgebungstemperaturen ausgesetzt, so dass beispielweise bei geringen Temperaturen das Risiko des Einfrierens des Rückschlagventils und/oder der Düse besteht.

Zudem muss die Absaugung des Öls an der Reinluftseite des Koaleszenzfilters hierbei über ein zusätzliches Steigrohr realisiert werden. Durch die Anordnung ergibt sich das Risiko eines permanenten Luftleckagestroms. Darüber hinaus können unterhalb des Tauchrohrs Restölmengen verbleiben, die in das Druckluftsystem eingetragen werden können.

In Anbetracht der vorstehenden Ausführungen ist es somit Aufgabe der vorliegenden Erfindung, eine gegenüber dem Stand der Technik, insbesondere im Hinblick auf eine möglichst verlustarme, kostengünstige und prozesssichere Flüssigkeitsrückführung, verbesserte Flüssigkeitsabscheidevorrichtung zur Verfügung zu stellen.

Diese Aufgabe wird durch die Gegenstände der unabhängigen Ansprüche gelöst. Vorteilhafte Weiterbildungen sind Gegenstand der Unteransprüche.

Erfindungsgemäß weist eine Flüssigkeitsabscheidevorrichtung für ein Kompressorsystem zumindest eine Grobabscheideeinheit, die zumindest einen Grobabscheider und eine Flüssigkeitsentnahmevorrichtung aufweist, zumindest eine Feinabscheideeinheit, die zumindest einen Feinabscheider und eine Flüssigkeitsentnahmevorrichtung aufweist, und zumindest einen Flüssigkeitsentnahmekanal, der eine Flüssigkeit aus den jeweiligen Flüssigkeitsentnahmevorrichtungen ableitet, auf. Der zumindest eine Flüssigkeitsentnahmekanal ist dabei in der Flüssigkeitsabscheidevorrichtung ausgebildet.

Die Flüssigkeitsabscheidevorrichtung dient der Abscheidung einer Flüssigkeit aus einem Flüssigkeits-Gasvolumenstrom des Kompressorsystems. Beispielsweise kann die einem ölgeschmierten Kompressor, wie einem ölgeschmierten Schraubenkompressor, in der Volumenströmungsrichtung nachgelagerte Flüssigkeitsabscheideeinrichtung ein Öl aus einem Öl-Luftvolumenstrom abscheiden. Die Flüssigkeitsabscheidevorrichtung ist in einem solchen Fall eine Ölabscheidevorrichtung, die das Öl aus der verdichteten Druckluft abscheidet. Alternativ können aber auch andere Flüssigkeiten, die beispielsweise der Kühlung und/oder Schmierung des Kompressors dienen, abgeschieden werden. Ebenso kann auch ein anderes Gas als Luft durch den Kompressor verdichtet werden.

Die Flüssigkeitsabscheidevorrichtung ist dabei als mehrstufige Flüssigkeitsabscheidevorrichtung ausgebildet, die zumindest eine Grobabscheideeinheit und eine Feinabscheideeinheit, also zumindest zwei Stufen, umfasst. Durch die mehrstufige Ausgestaltung der Flüssigkeitsabscheidevorrichtung kann beispielsweise der Abscheidegrad erhöht werden. Ebenso kann sich die mehrstufige Ausgestaltung positiv auf die Lebensdauer der einzelnen eingesetzten Abscheider auswirken, insbesondere auf Feinabscheider.

Als Grobabscheider kann in der Grobabscheideeinheit beispielweise ein Prallblech eingesetzt werden, auf das der in die Grobabscheideeinheit eingeführte Flüssigkeits-Gasvolumenstrom zunächst mit vergleichsweise hoher Geschwindigkeit gelenkt wird. Weitere Ausführungsformen für Grobabscheider sind z.B. Zyklonabscheider oder Gestricke, z.B. Drahtgestricke. Der Flüssigkeits-Gasvolumenstrom, aus dem dann in der Grobabscheideeinheit bereits Flüssigkeit abgeschieden wurde, kann dann in die Feinabscheideeinheit weitergeleitet werden. Die Feinabscheideeinheit weist zum Beispiel einen Koaleszenzfilter als Feinabscheider auf, auf dessen Austrittsseite des Flüssigkeits-Gasvolumenstroms wiederum Flüssigkeit abgeschieden wird. Die Grobabscheideeinheit und die Feinabscheideeinheit müssen sich aber im Sinne einer mehrstufigen Abscheidung nicht zwangsläufig in der Art des jeweiligen Grob- und Feinabscheiders unterscheiden. Beispielsweise kann eine mehrstufige Abscheidung auch baugleiche oder zumindest bauähnliche Abscheideeinheiten aufweisen, wobei sich der Begriff der Grobabscheideeinheit dann darauf bezieht, dass hier gegenüber der Feinabscheideeinheit noch größere Flüssigkeitsmengen im Flüssigkeits-Gasvolumenstrom enthalten sind. Die Abscheideeinheiten werden also seriell durchlaufen, wobei der Anteil der Flüssigkeitsmenge im Flüssigkeits-Gasvolumenstrom sequentiell, also von der Grobabscheideeinheit zur Feinabscheideeinheit, abnimmt.

Sowohl in der Grobabscheideeinheit als auch in der Feinabscheideeinheit ist jeweils zumindest eine Flüssigkeitsentnahmevorrichtung vorgesehen, die in einer auf den jeweiligen Abscheider bezogenen Tropfrichtung zur Sammlung der abgeschiedenen Flüssigkeit angeordnet ist.

Um die in der jeweiligen Flüssigkeitsentnahmevorrichtung gesammelte Flüssigkeit abzuleiten, ist zumindest ein Flüssigkeitsentnahmekanal vorgesehen, der sich ausgehend von der jeweiligen Flüssigkeitsentnahmevorrichtung in zumindest einer ersten Ableitungsrichtung erstreckt. Diese erste Ableitungsrichtung kann beispielsweise in Richtung der Gravitationskraft nach unten gerichtet sein, um zunächst die Flüssigkeit schwerkraftsbedingt sicher ableiten zu können. Der weitere Verlauf des jeweiligen Flüssigkeitsentnahmekanals kann dann von der ersten Ableitungsrichtung abweichen. Der zumindest eine Flüssigkeitsentnahmekanal kann als Rückführungskanal ausgebildet sein, der die abgeschiedene Flüssigkeit in ein Flüssigkeitsreservoir zur weiteren Verwendung und/oder Aufbereitung zurückführt. Zum Beispiel kann hierüber das abgeschiedene Öl wieder einem Schraubenblock eines ölgeschmierten Schraubenkompressors zugeführt werden.

Der zumindest eine Flüssigkeitsentnahmekanal wird dabei in der Flüssigkeitsabscheidevorrichtung ausgebildet, so dass die Flüssigkeit innerhalb der Flüssigkeitsabscheidevorrichtung geführt wird. Da demnach zumindest im Bereich der Flüssigkeitsabscheidevorrichtung auf externe Flüssigkeitsleitungen verzichtet werden kann, wird durch interne Flüssigkeitsführung eine kompaktere Bauweise ermöglicht. Der zumindest eine Flüssigkeitsentnahmekanal wird dabei auch durch die Flüssigkeitsabscheidevorrichtung vor äußeren Einflüssen geschützt. Ebenso können hierüber in dem zumindest einen Flüssigkeitsentnahmekanal angeordnete Komponenten, wie eine später noch beschriebene Rückflussverhinderungsvorrichtung und/oder Düse, geschützt werden, um beispielsweise nicht einzufrieren. Darüber hinaus kann der Aufwand im Wartungsfall reduziert werden, da keine oder weniger externe Leitungen im Vorfeld der Wartung demontiert werden müssen.

Zudem wird der zumindest eine Flüssigkeitsentnahmekanal durch ein Gehäuse der Flüssigkeitsabscheidevorrichtung ausgebildet.

Demnach kann der zumindest eine Flüssigkeitsentnahmekanal direkt bei der Herstellung des Gehäuses der Flüssigkeitsabscheidevorrichtung mit ausgebildet werden. Zum Beispiel kann der zumindest eine Flüssigkeitsentnahmekanal bei der Herstellung des Gehäuses der Flüssigkeitsabscheidevorrichtung als Gussteil mit berücksichtigt werden. Alternativ oder ergänzend kann der zumindest eine Flüssigkeitsentnahmekanal durch Bohrungen ausgebildet werden.

Alternativ oder ergänzend ist es auch möglich, zumindest Abschnitte des zumindest einen Flüssigkeitsentnahmekanals in der Flüssigkeitsabscheidevorrichtung durch zumindest eine separate Flüssigkeitsentnahmekanalleitung auszubilden.

**In** einer Ausgestaltung ist der zumindest eine Flüssigkeitsentnahmekanal zumindest so ausgebildet, dass er zwei Kanalabschnitte aufweist, von denen der zumindest eine Kanalabschnitt mit der Flüssigkeitsentnahmevorrichtung der Grobabscheideeinheit und der zumindest eine andere Kanalabschnitt mit der Flüssigkeitsentnahmevorrichtung der Feinabscheideeinheit fluidisch verbunden ist.

Gemäß einer solchen Ausgestaltung werden die abgeschiedenen Flüssigkeiten aus der Grobabscheideeinheit und der Feinabscheideeinheit über die Kanalabschnitte in einem Flüssigkeitsentnahmekanal zusammengeführt.

Alternativ weist die Flüssigkeitsabscheidevorrichtung zumindest zwei Flüssigkeitsentnahmekanäle auf, von denen der zumindest eine Flüssigkeitsentnahmekanal mit der Flüssigkeitsentnahmevorrichtung der Grobabscheideeinheit und der zumindest eine andere Flüssigkeitsentnahmekanal mit der Flüssigkeitsentnahmevorrichtung der Feinabscheideeinheit fluidisch verbunden ist.

Demnach ist für die Grobabscheideeinheit und die Feinabscheideeinheit jeweils ein separater Flüssigkeitsentnahmekanal vorgesehen.

Insbesondere ist in einer vorteilhaften Ausgestaltung in jedem der zumindest zwei Kanalabschnitte oder in jedem der zumindest zwei Flüssigkeitsentnahmekanäle zumindest eine Rückflusshinderungsvorrichtung angeordnet ist. Die Rückflusshinderungsvorrichtung ist dabei dazu konfiguriert, einen Rückfluss von den zumindest zwei Kanalabschnitten oder den zumindest zwei Flüssigkeitskanälen in die jeweilig damit verbundene Flüssigkeitsentnahmevorrichtung zu verhindern.

Die Rückflusshinderungsvorrichtung kann beispielsweise als Rückschlagventil ausgebildet sein.

Gemäß einer Weiterbildung ist in jedem der zumindest zwei Kanalabschnitte oder in jedem der zumindest zwei Flüssigkeitsentnahmekanäle die zumindest eine Rückflusshinderungsvorrichtung angeordnet. Die dem einen der zumindest zwei Kanalabschnitte oder dem einen der zumindest zwei Flüssigkeitsentnahmekanäle zuordenbare Rückflusshinderungsvorrichtung weist dabei ein anderes Ansprechverhalten als die dem anderen der zumindest zwei Kanalabschnitte oder dem anderen der zumindest zwei Flüssigkeitsentnahmekanäle zuordenbare Rückflusshinderungsvorrichtung auf.

Beispielsweise können in der Grobabscheideeinheit und der Feinabscheideeinheit jeweils unterschiedliche Druckverhältnisse vorherrschen. Durch die Verwendung zumindest einer Rückflussverhinderungsvorrichtung in den jeweils der Flüssigkeitsentnahmevorrichtung der Grobabscheideeinheit und der Flüssigkeitsentnahmevorrichtung der Feinabscheideeinheit zuordenbaren Flüssigkeitsentnahmekanälen oder Kanalabschnitten kann die entsprechende Rückflussverhinderungsvorrichtung auf die jeweils herrschende Druckverhältnisse angepasst werden. Alternativ können die jeweiligen Rückflussverhinderungsvorrichtungen der Grobabscheideeinheit und der Feinabscheideeinheit, wie beispielsweise entsprechende Rückschlagventile, auch gleich ausgebildet sein. Hierdurch können die Anzahl unterschiedlicher zu verbauender Komponenten und das Risiko eines Fehleinbaus verringert werden.

**In** einer Ausgestaltung ist in dem zumindest einen Flüssigkeitsentnahmekanal zumindest eine Düse angeordnet oder wird durch den Flüssigkeitskanal zumindest abschnittsweise ausgebildet.

Da über den zumindest einen Flüssigkeitsentnahmekanal ggf. nicht nur die abgeschiedene Flüssigkeit, sondern auch Gas aus der jeweiligen Abscheideeinheit ableitbar ist, kann es zu entsprechenden Gasverlusten und somit einer Verringerung des Wirkungsgrads des Kompressorsystems kommen. Durch die Düse kann der potentiell noch das Gas enthaltende Flüssigkeits- bzw. Flüssigkeits-Gasvolumenstrom gedrosselt werden, so dass die Gasverluste reduziert werden können. Dies betrifft insbesondere den Flüssigkeitsentnahmekanal bzw. Kanalabschnitt, der von der Flüssigkeitsentnahmevorrichtung der Feinabscheideeinheit wegführt, da sich hier im Vergleich zum Gas nur noch geringe Mengen an Flüssigkeit abscheiden.

Die Düse kann als separates Bauteil in den zumindest einen Flüssigkeitsentnahmekanal eingesetzt werden. Alternativ oder ergänzend kann der Querschnitt des zumindest einen Flüssigkeitskanals auch zumindest abschnittsweise derart angepasst sein, dass über einen solchen Abschnitt eine entsprechende Drosselung implementiert wird. Diese Düse bzw. Düsenfunktion wird somit direkt über den zumindest einen Flüssigkeitsentnahmekanal ausgebildet.

Insbesondere ist in einer vorteilhaften Ausgestaltung in jedem der zumindest zwei Kanalabschnitte oder in jedem der zumindest zwei Flüssigkeitsentnahmekanäle, wie vorstehend beschrieben, die zumindest eine Düse angeordnet. Dabei weist die dem einen der zumindest zwei Kanalabschnitte oder dem einen der zumindest zwei Flüssigkeitsentnahmekanäle zuordenbare Düse einen anderen Querschnitt auf als die dem anderen der zumindest zwei Kanalabschnitte oder dem anderen der zumindest zwei Flüssigkeitsentnahmekanäle zuordenbare Düse.

Vergleichbar zum Vorteil der Verwendung zumindest einer Rückflussverhinderungsvorrichtung in den jeweils der Grobabscheideeinheit und der Feinabscheideeinheit zuordenbaren Flüssigkeitsentnahmekanälen oder Kanalabschnitten, können über gleichermaßen zugeordnete Düsen unterschiedliche Druckverhältnisse in der Grobabscheideeinheit und der Feinabscheideeinheit berücksichtigt werden. Mit anderen Worten können die jeweiligen Düsen auf die vorherrschenden Druckverhältnisse angepasst sein.

Bei einer Verwendung von zumindest einer Rückflussverhinderungsvorrichtung und zumindest einer Düse in einem Flüssigkeitsentnahmekanal oder Kanalabschnitt, ist die Rückflussverhinderungsvorrichtung in Ableitungsrichtung der Flüssigkeit bevorzugt vor der Düse angeordnet. Insbesondere ist die zumindest eine Rückflussverhinderungsvorrichtung in der Nähe der jeweils ihr zuordenbaren Flüssigkeitsentnahmevorrichtung vorgesehen.

**In** einer Ausgestaltung ist die Rückflusshinderungsvorrichtung und/oder die Düse in den zumindest einen Flüssigkeitsentnahmekanal einschraubbar konfiguriert.

Die Rückflusshinderungsvorrichtung und/oder die Düse können bzw. kann hierdurch in einfacher Weise sicher in dem zumindest einen Flüssigkeitsentnahmekanal montiert werden. Darüber hinaus wird hierdurch ein einfacher Austausch, beispielsweise bei einem Ausfall oder in Bezug auf eine Änderung der Eigenschaften, ermöglicht.

Insgesamt ermöglicht die vorstehend beschriebene Anordnung bzw. Ausgestaltung der jeweiligen Rückflusshinderungsvorrichtung und/oder Düse eine sichere und einfache Integration in den zumindest einen Flüssigkeitsentnahmekanal. Darüber hinaus können die jeweiligen Abscheideeinheiten mit unterschiedlichen Druckniveaus zuverlässig abgesaugt werden. Durch den Einsatz der jeweiligen Rückflusshinderungsvorrichtung und/oder Düse für die Grobabscheideeinheit und die Feinabscheideeinheit kann beispielsweise ein Bypass und somit ein Flüssigkeitseintrag aus der Grobabscheideeinheit an der Reinseite des Feinabscheiders verhindert oder zumindest reduziert werden.

In einer Ausgestaltung werden die Rückflussverhinderungsvorrichtung und die Düse für die jeweiligen Abscheideeinheit von einer gemeinsamen Durchflusssteuervorrichtung, insbesondere durch ein gemeinsames Durchflusssteuerelement, ausgebildet.

Die Durchflusssteuervorrichtung kann entsprechend als Vormontagegruppe ausgebildet sein, die sowohl die Rückflussverhinderungsvorrichtung als auch die Düse als jeweils einzelne Komponente aufweist. In der Vormontagegruppe können dann beispielsweise vorab schon Abstände der Rückflussverhinderungsvorrichtung und der Düse eingestellt und überprüft werden. Zudem kann auf eine Einzelmontage mit ggf. jeweiliger Prüfung verzichtet werden, was den Montageaufwand reduzieren kann. Die Durchflusssteuervorrichtung kann aber auch ein gemeinsames Durchflusssteuerelement aufweisen oder als ein solches Durchflusssteuerelement ausgebildet sein, dass die Funktionalitäten der Rückflussverhinderungsvorrichtung und der Düse in einem gemeinsamen Bauteil ausbildet. Die Rückflussverhinderungsvorrichtung kann demnach in dem Durchflusssteuerelement integral mit der Düse ausgebildet sein.

In einer Ausgestaltung ist die zumindest eine Flüssigkeitsentnahmevorrichtung der Grobabscheideeinheit und/oder die zumindest eine Flüssigkeitsentnahmevorrichtung der Feinabscheideeinheit in einem im verwendungsgerechten Einbau der Flüssigkeitsabscheidevorrichtung unterhalb des jeweils zugehörigen Abscheiders, insbesondere in einem strömungsberuhigten Bereich der jeweiligen Abscheideeinheit, angeordnet.

Mit anderen Worten ist die zumindest eine Flüssigkeitsentnahmevorrichtung der Grobabscheideeinheit und/oder die zumindest eine Flüssigkeitsentnahmevorrichtung der Feinabscheideeinheit derart in der jeweiligen Abscheideeinheit angeordnet, dass die an dem jeweiligen Abscheider abgeschiedene Flüssigkeit direkt in die jeweilige Flüssigkeitsentnahmevorrichtung tropft bzw. abfließt. Somit kann verhindert werden, dass sich zumindest die an dem jeweiligen Abscheider abgeschiedene Flüssigkeit an Orten sammelt, von denen aus sie nicht abgeleitet werden kann.

Durch Anordnung der zumindest einen Flüssigkeitsentnahmevorrichtung der Grobabscheideeinheit und/oder der zumindest einen Flüssigkeitsentnahmevorrichtung der Feinabscheideeinheit in einem strömungsberuhigten Bereich der jeweiligen Abscheideeinheit kann zudem vermieden werden, dass ein Ölmitriss durch die Luftströmung erfolgt.

In einer Ausgestaltung weist die zumindest eine Flüssigkeitsentnahmevorrichtung der Grobabscheideeinheit und/oder die zumindest eine Flüssigkeitsentnahmevorrichtung der Feinabscheideeinheit einen Flüssigkeitsauslass zu dem zumindest einen Flüssigkeitsentnahmekanal auf, der an einem in einem im verwendungsgerechten Einbau der Flüssigkeitsabscheidevorrichtung tiefsten Punkt der zumindest einen Flüssigkeitsentnahmevorrichtung der Grobabscheideeinheit und/oder der zumindest einen Flüssigkeitsentnahmevorrichtung der Feinabscheideeinheit liegt.

Die Absaugung der abgeschiedenen Flüssigkeit erfolgt somit am tiefsten Punkt der zumindest einen Flüssigkeitsentnahmevorrichtung der jeweiligen Abscheideeinheit. Folglich kann auf Steigrohre verzichtet werden. Dies erhöht die Prozesssicherheit während der Wartung, da so beispielsweise ein Verbiegen der Steigleitung durch Kollision mit einem anderen Werkzeug ausgeschlossen werden kann. Da Steigleitungen üblicherweise geometrisch spitz ausgeführt sind, kann auch die Verletzungsgefahr durch das Nichtvorhandensein einer Steigleitung reduziert werden. Die Effizienz kann darüber hinaus gesteigert werden, da ein längstmöglicher Zustand vermieden werden kann, in dem nur Luft angesaugt wird, sobald der Ölpegel unter die Unterkante der Absaugung sinkt.

Zudem kann die abgeschieden Flüssigkeit vollständig abgesaugt werden, so dass ein Flüssigkeitseintrag in andere Systembereich vermieden werden kann.

In einer Ausgestaltung ist die zumindest eine Flüssigkeitsentnahmevorrichtung der Grobabscheideeinheit und/oder die zumindest eine Flüssigkeitsentnahmevorrichtung der Feinabscheideeinheit als lösbarer Deckel zur Befestigung an dem Gehäuse der Flüssigkeitsabscheidevorrichtung ausgebildet.

Demnach kann beispielsweise die zumindest eine Flüssigkeitsentnahmevorrichtung der Grobabscheideeinheit und/oder die zumindest eine Flüssigkeitsentnahmevorrichtung der Feinabscheideeinheit für Wartungszwecke und entsprechende Zugänglichkeit der Grobabscheideeinheit und/oder Feinabscheideeinheit in einfacher Weise entfernt werden, ohne dass Rückführungsleitungen vorab demontiert werden müssen. Da die Flüssigkeitsentnahmekanäle in Angrenzung an die jeweilige Flüssigkeitsentnahmevorrichtung durch das Gehäuse der Flüssigkeitsabscheidevorrichtung ausgebildet sind, sind keine weiteren Überbrückungen bei einer Demontage des jeweiligen Deckels zu berücksichtigen. Der jeweilige Deckel kann dabei zum Beispiel in das Gehäuse eingeschraubt, angeschraubt und/oder anderweitig formschlüssig und/oder kraftschlüssig lösbar an bzw. in dem Gehäuse befestigbar sein. Die Verbindung des Flüssigkeitsauslasses aus dem Deckel geht somit direkt in den Flüssigkeitsentnahmekanal des Gehäuses der Flüssigkeitsabscheidevorrichtung über, so dass eine Demontage des Deckels die Flüssigkeitsrückführung trennt und bei erneuter Montage des Deckels die Flüssigkeitsrückführung wieder verbindet.

Zur Sicherstellung einer Überdeckung des jeweiligen Flüssigkeitsauslasses des jeweiligen Deckels mit dem jeweils zuordenbaren Flüssigkeitskanal kann bzw. können eine Montageendposition beispielsweise durch Einschrauben des Deckels gegen einen Anschlag, ein entsprechendes Bohrbild oder auch in Übereinstimmung zu bringende Markierungen an dem Deckel und dem Gehäuse vorgesehen sein.

Zur fluiden Abdichtung zwischen dem Deckel, aber auch grundsätzlich der Flüssigkeitsentnahmevorrichtung bzw. dem Flüssigkeitsauslass, und dem jeweiligen Flüssigkeitsentnahmekanal kann eine Dichtung, wie beispielsweise ein O-Ring, an dem Flüssigkeitsauslass und/oder dem dem Flüssigkeitsauslass zugewandten Flüssigkeitsentnahmekanal angeordnet sein, der den Bereich zwischen dem Flüssigkeitsauslass und dem Flüssigkeitsentnahmekanal fluiddicht abdichtet. Entsprechend können Leckagen verhindert werden.

In einer Ausgestaltung ist der zumindest eine Flüssigkeitsentnahmekanal als Stichleitung oder Ringleitung ausgebildet.

Die Stichleitung kann in einfacher Weise über eine Bohrung realisiert werden und ermöglicht kurze Wegstrecken. Alternativ kann der zumindest eine Flüssigkeitsentnahmekanal als Ringleitung ausgebildet sein, um beispielsweise weitere Wegstrecken zu überbrücken. Der zumindest eine Flüssigkeitsentnahmekanal kann sich aber auch aus Stich- und Ringleitungsabschnitten und ggf. weiteren Leitungsabschnitten in anderer Form zusammensetzen.

Gemäß einem weiteren Aspekt betrifft die vorliegende Erfindung ein Kompressorsystem, das einen Kompressor und eine vorstehend beschriebene Flüssigkeitsabscheidevorrichtung aufweist. Die Flüssigkeitsabscheidevorrichtung ist dabei außerhalb eines Gehäuses des Kompressors angeordnet.

Es handelt sich demnach bei der Flüssigkeitsabscheidevorrichtung um eine im Hinblick auf den Kompressor externe Flüssigkeitsabscheidevorrichtung. Folglich weist die Flüssigkeitsabscheidevorrichtung ein eigenes, externes Gehäuse auf, in das der zumindest eine Flüssigkeitsentnahmekanal integriert ist. Die Flüssigkeitsrückführung aus den jeweiligen Abscheideeinheiten zurück zum Kompressor oder einem anderen Ableitungsziel erfolgt somit über den zumindest einen Flüssigkeitsentnahmekanal im Inneren des Gehäuses der Flüssigkeitsentnahmevorrichtung. Der zumindest eine Flüssigkeitsentnahmekanal wird dabei insbesondere durch die Gehäusewandung ausgebildet.

In einer Ausgestaltung ist eine Konfiguration vorgesehen, in der das Gehäuse des Kompressors an das Gehäuse der Flüssigkeitsabscheidevorrichtung angrenzt. Insbesondere grenzt der zumindest eine Flüssigkeitsentnahmekanal an einen Absaugkanal des Kompressors an.

Infolgedessen kann der Ausgang des zumindest einen Flüssigkeitsentnahmekanals direkt mit einem entsprechenden Eingang des Kompressors verbunden werden, ohne dass hierfür weitere externe Leitungen vorgesehen werden müssen. Alternativ kann aufgrund der örtlichen Nähe der Flüssigkeitsabscheidevorrichtung zum Kompressor die Strecke vom Gehäuse der Flüssigkeitsabscheidevorrichtung zum Gehäuse des Kompressors mit einer sehr kurzen Rückführleitung überbrückt werden. Dies kann die Kompaktheit des Kompressors erhöhen und den Wartungsaufwand durch Reduzierung der Anzahl an Bauteilen verringern. Zudem können weitere Schutzmaßnahmen außenliegender Leitungen entfallen bzw. auf wenige Leitungen reduziert werden.

Die bei der vorstehenden Beschreibung der Fluidabscheidevorrichtung beschriebenen Merkmale sind gleichermaßen auf das Kompressorsystem anwendbar. Ebenso sind zum Kompressorsystem beschriebene Merkmale zur Fluidabscheidevorrichtung auf diese übertragbar, sofern sie nicht bereits hierzu schon beschrieben wurden.

Gemäß einem weiteren Aspekt betrifft die vorliegende Erfindung ein Schienenfahrzeug mit einer vorstehend beschriebenen Fluidabscheidevorrichtung und/oder einem vorstehend beschriebenen Kompressorsystem.

Durch die Fluidabscheidevorrichtung bzw. das Kompressorsystem kann eine verlustarme, kostengünstige und prozesssichere Flüssigkeitsrückführung ermöglicht werden, die gerade auch unter anspruchsvollen Anwendungsfällen bei Schienenfahrzeugen zuverlässig arbeitet. Das Erfordernis einer hohen Verfügbarkeit an Schienenfahrzeugen wird zudem durch die Erhöhung der Wartungsfreundlichkeit unterstützt.

Die bei der vorstehenden Beschreibung der Fluidabscheidevorrichtung und dem Kompressorsystem beschriebenen Merkmale sind gleichermaßen auf das Schienenfahrzeug anwendbar. Ebenso sind zum Schienenfahrzeug beschriebene Merkmale zur Fluidabscheidevorrichtung und zum Kompressorsystem auf diese übertragbar, sofern sie nicht bereits hierzu schon beschrieben wurden.

Nachfolgend wird eine exemplarische Ausführungsform der vorliegenden Erfindung unter Zuhilfenahme der beigefügten Zeichnung beschrieben.

Im Einzelnen zeigt
Fig. 1 eine schematische Darstellung einer exemplarischen Ausführungsform eines Kompressorsystems gemäß der vorliegenden Erfindung.

**Fig. 1** zeigt eine schematische Darstellung einer exemplarischen Ausführungsform eines Kompressorsystems 1 gemäß der vorliegenden Erfindung. Das Kompressorsystem 1 umfasst einen Kompressor 10 mit einem Gehäuse 10a und eine Flüssigkeitsabscheidevorrichtung 20 mit einem Gehäuse 20a auf. Das Gehäuse 10a des Kompressors grenzt direkt an das Gehäuse 20a der Flüssigkeitsabscheidevorrichtung 20 an. Das Kompressorsystem 1 kann in der vorliegenden Konfiguration auch als Kompressorsystem mit einem Kompressor und externer Flüssigkeitsabscheidevorrichtung bezeichnet werden. In der exemplarischen Ausführungsform ist der Kompressor 10 ein ölgeschmierter Schraubenkompressor zur Erzeugung von Druckluft. Entsprechend handelt es sich hier bei der Flüssigkeitsabscheidevorrichtung 20 um eine Ölabscheidevorrichtung. In alternativen Ausführungsformen kann das zu komprimierende Medium auch ein anderes Gas als Luft sein und die Flüssigkeit ist nicht auf Öl zur Schmierung und/oder Kühlung beschränkt.

Die Flüssigkeitsabscheidevorrichtung 20 umfasst eine Grobabscheideeinheit 21 mit einem Grobabscheider 21a und eine Feinabscheideeinheit 22 mit einem Feinabscheider 22a. Beispielhaft ist hier der Grobabscheider 21a als Prallblech und der Feinabscheider 22a als Koaleszenzfilter ausgeführt. In Tropfrichtung der abgeschiedenen Flüssigkeit, hier jeweils unterhalb des jeweiligen Abscheiders 21a, 22a, ist in jeder der Abscheideeinheiten 21, 22 eine Flüssigkeitsentnahmevorrichtung 21b, 22b angeordnet. Von dem in Tropfrichtung jeweils tiefsten Punkt der Flüssigkeitsentnahmevorrichtung 21b der Grobabscheideeinheit 21 und der Flüssigkeitsentnahmevorrichtung 22b der Feinabscheideeinheit 22 erstreckt sich ein jeweiliger Flüssigkeitsentnahmekanal 21c, 22c. Der Flüssigkeitsentnahmekanal 21c der Grobabscheideeinheit 21 leitet abgeschiedene Flüssigkeit ab, die sich in der Flüssigkeitsentnahmevorrichtung 21b der Grobabscheideeinheit 21 gesammelt hat, um diese wieder dem Kompressor 10 zur Verfügung zu stellen. Dies erfolgt für die Feinabscheideeinheit 22 analog über den Flüssigkeitsentnahmekanal 22c der Feinabscheideeinheit 22. Die Sammlung und Ableitung der abgeschiedenen Flüssigkeit erfolgt jeweils in einem strömungsberuhigten Bereich, so dass ein Flüssigkeitsmitriss der bereits gesammelten Flüssigkeit durch die Strömung in der jeweiligen Abscheideeinheit 21, 22 vermieden wird. Die jeweiligen Flüssigkeitsentnahmevorrichtungen 21b und 22b sind hier als der Deckel der jeweiligen Abscheideeinheit 21, 22 ausgebildet, die lösbar an dem Gehäuse 20a befestigt sind. Für Wartungszwecke kann die jeweilige Verbindung gelöst werden. Da der jeweilige Flüssigkeitsauslass der Flüssigkeitsentnahmevorrichtungen 21b und 22b direkt an die jeweiligen im Gehäuse 20a ausgebildeten Flüssigkeitsentnahmekanäle 21c und 22c angrenzt, kann eine Öffnung der jeweiligen Abscheideeinheiten 21, 22 ohne Demontage weiterer Überbrückungsleitungen erfolgen.

Der Flüssigkeitsentnahmekanal 21c der Grobabscheideeinheit 21 weist an seinem der Flüssigkeitsentnahmevorrichtung 21b zugewandten Ende ein Rückschlagventil 21d als Rückflussverhinderungsvorrichtung auf. Das Rückschlagventil 21b verhindert, dass Flüssigkeit aus dem Flüssigkeitsentnahmekanal 21c zurück in die Flüssigkeitsentnahmevorrichtung 21b strömt. Im weiteren Verlauf stromabwärts ausgehend von der Flüssigkeitsentnahmevorrichtung 21b ist zudem eine Düse 21e im Flüssigkeitsentnahmekanal 21c angeordnet. Durch die Düse 21e kann der potentiell noch das Gas enthaltende Flüssigkeits- bzw. Flüssigkeits-Gasvolumenstrom gedrosselt werden, so dass die Gasverluste reduziert werden können. Der Flüssigkeitsentnahmekanal 21c wird hier direkt in dem Gehäuse 20a der Flüssigkeitsabscheidevorrichtung 20 ausgebildet. Die Ausbildung erfolgt hier durch die Konstruktion eines entsprechenden Gussteils als Gehäuse 20a. Zudem sieht die Ausbildung des Flüssigkeitsentnahmekanal 21c im Bereich des Rückschlagventils 21d und der Düse 21e Gewindeabschnitte vor, so dass das Rückschlagventil 21d und die Düse 21e in den Flüssigkeitsentnahmekanal 21c eingeschraubt werden können. Weiter stromabwärts der Düse 21e wird die abgeschiedene Flüssigkeit über einen weiteren Abschnitt des Flüssigkeitsentnahmekanals 21c (nicht gezeigt) wieder direkt dem Kompressor 10, hier einem Schraubenblock des Schraubenkompressors, zugeführt. Die Zurückleitung erfolgt innerhalb der Gehäuse 10a, 20a, so dass auf weitere externe Leitungen verzichtet werden kann.

Der Aufbau des Flüssigkeitsentnahmekanals 22c der Feinabscheideeinheit bzw. die Anordnung eines Rückschlagventils 22d als Rückflussverhinderungsvorrichtung und einer Düse 22e zur Drosselung verhält sich analog zu den vorstehenden Ausführungen zum Flüssigkeitsentnahmekanal 21c der Grobabscheideeinheit 21. Da jedoch in der Grobabscheideeinheit 21 und in der Feinabscheideeinheit 22 unterschiedliche Druckniveaus herrschen, die bei einer Absaugung der abgeschiedenen Flüssigkeit aus den jeweiligen Flüssigkeitsentnahmevorrichtung 21b, 22b über die jeweiligen Flüssigkeitsentnahmekanäle 21c, 22c für unterschiedliche Druckverhältnisse sorgen, unterscheiden sich die jeweiligen Rückschlagventile 21d, 22d und Düsen 21e, 22e voneinander. Mit anderen Worten sind das Rückschlagventil 21d und die Düse 21e, die der Grobabscheideeinheit 21 zuzuordnen sind, auf das vorherrschende Druckniveau in der Grobabscheideeinheit 21 und das daraus resultierende Druckverhältnis angepasst. Umgekehrt sind das Rückschlagventil 22d und die Düse 22e, die der Feinabscheideeinheit 22 zuzuordnen sind, auf das vorherrschende Druckniveau in der Feinabscheideeinheit 22 und das daraus resultierende Druckverhältnis angepasst.

Während des Betriebs des Kompressorsystems 1 wird hier in Bezug auf den ölgeschmierten Schraubenkompressor als Kompressor 10 der verdichtete Öl-Luftvolumenstrom, in Fig. 1 durch die schwarzen Pfeile angedeutet, in die Grobabscheideeinheit 21 eingeleitet. Der verdichtete Öl-Luftvolumenstrom trifft dort auf das Prallblech als Grobabscheider 21a, so dass ein erster Teil des Öls aus dem Öl-Luftvolumenstrom am Grobabscheider 21a abgeschieden wird und in die darunterliegende Flüssigkeitsentnahmevorrichtung 21b abtropft. Das in der Flüssigkeitsentnahmevorrichtung 21b der Grobabscheideeinheit 21 aufgefangene Öl wird durch den Flüssigkeitsentnahmekanal 21c der Grobabscheideeinheit 21 über das in dem Flüssigkeitsentnahmekanal 21c angeordnete Rückschlagventil 21d und die ebenfalls darin angeordnete Düse 21e abgesaugt und dem Schraubenblock des Kompressors 10 wieder zugeführt.

Der verdichtete Öl-Luftvolumenstrom, von dem in er Grobabscheideeinheit 21 schon ein Teil des Öls abgeschieden wurde, strömt dann von der Grobabscheideeinheit 21 in die Feinabscheideeinheit 22. In der Feinabscheideeinheit 22 wird der Feinabscheider 22a von dem verdichteten Öl-Luftvolumenstrom durchströmt, wodurch wiederum Öl abgeschieden und in der Flüssigkeitsentnahmevorrichtung 22b der Feinabscheideeinheit 22 aufgefangen wird. Analog zur Absaugung des Öls aus der Grobabscheideeinheit 21 erfolgt auch in der Feinabscheideeinheit 22 die Absaugung und Rückführung des abgeschiedenen Öls durch den Flüssigkeitsentnahmekanal 22c der Feinabscheideeinheit 22 über das in dem Flüssigkeitsentnahmekanal 22c angeordnete Rückschlagventil 22d und die ebenfalls darin angeordnete Düse 22e in den Schraubenblock des Kompressors 10.

Der Flüssigkeitsentnahmekanal 22c der Feinabscheideeinheit 22 und Flüssigkeitsentnahmekanal 21c der Grobabscheideeinheit 21 werden in der exemplarischen Ausführungsform noch im Gehäuse 20a der Flüssigkeitsabscheidevorrichtung 20 zu einem gemeinsamen Flüssigkeitsentnahmekanal (nicht gezeigt) zusammengeführt, um das jeweils abgesaugte Öl über den gemeinsamen Flüssigkeitsentnahmekanal dem Schraubenblock des Kompressors 10 zuzuführen. In alternativen Ausführungsformen können der Flüssigkeitsentnahmekanal 22c der Feinabscheideeinheit 22 und Flüssigkeitsentnahmekanal 21c der Grobabscheideeinheit 21 aber auch getrennt im Gehäuse 20a der Flüssigkeitsabscheidevorrichtung 20 geführt werden, um erst im Gehäuse 10a des Kompressors in einen gemeinsamen Flüssigkeitsentnahmekanal zu münden oder jeweils zu einem separaten Einlass in den Schraubenblock des Kompressors 10 geführt zu werden.

Die Erfindung ist nicht auf die beschriebene Ausführungsform beschränkt. Insbesondere sind zu der Ausführungsform, anderweitig beschriebenen Ausgestaltungen und Weiterbildungen der Erfindung beschriebene Merkmale untereinander kombinierbar, sofern sie sich nicht vernünftigerweise ausschließen.

### BEZUGSZEICHENLISTE

- 1: Kompressorsystem
- 10: Kompressor
- 10a: Gehäuse (Kompressor)
- 20: Flüssigkeitsabscheidevorrichtung
- 20a: Gehäuse (Flüssigkeitsabscheidevorrichtung)
- 21: Grobabscheideeinheit
- 21a: Grobabscheider
- 21b: Flüssigkeitsentnahmevorrichtung (Grobabscheideeinheit)
- 21c: Flüssigkeitsentnahmekanal (Grobabscheideeinheit)
- 21d: Rückschlagventil (Grobabscheideeinheit; Rückflussverhinderungsvorrichtung)
- 21e: Düse (Grobabscheideeinheit)
- 22: Feinabscheideeinheit
- 22a: Feinabscheider
- 22b: Flüssigkeitsentnahmevorrichtung (Feinabscheideeinheit)
- 22c: Flüssigkeitsentnahmekanal (Feinabscheideeinheit)
- 22d: Rückschlagventil (Feinabscheideeinheit; Rückflussverhinderungsvorrichtung)
- 22e: Düse (Feinabscheideeinheit)

## Patentansprüche

1. Flüssigkeitsabscheidevorrichtung (20) für ein Kompressorsystem (1), aufweisend:
zumindest eine Grobabscheideeinheit (21), die zumindest einen Grobabscheider (21a) und eine Flüssigkeitsentnahmevorrichtung (21b) aufweist,
zumindest eine Feinabscheideeinheit (22), die zumindest einen Feinabscheider (22a) und eine Flüssigkeitsentnahmevorrichtung (22b) aufweist, und
zumindest einen Flüssigkeitsentnahmekanal (21c, 22c), der eine Flüssigkeit aus den jeweiligen Flüssigkeitsentnahmevorrichtungen (21b, 22b) ableitet, **dadurch gekennzeichnet, dass**
der zumindest eine Flüssigkeitsentnahmekanal (21c, 22c) in der Flüssigkeitsabscheidevorrichtung (20) ausgebildet ist, wobei
der zumindest eine Flüssigkeitsentnahmekanal (21c, 22c) durch ein Gehäuse (20a) der Flüssigkeitsabscheidevorrichtung (20) ausgebildet wird.

2. Flüssigkeitsabscheidevorrichtung (20) nach Anspruch 1, wobei
der zumindest eine Flüssigkeitsentnahmekanal (21c, 22c) zumindest zwei Kanalabschnitte aufweist, von denen der zumindest eine Kanalabschnitt mit der Flüssigkeitsentnahmevorrichtung (21b) der Grobabscheideeinheit (21) und der zumindest eine andere Kanalabschnitt mit der Flüssigkeitsentnahmevorrichtung (22b) der Feinabscheideeinheit (22) fluidisch verbunden ist, oder
die Flüssigkeitsabscheidevorrichtung (20) zumindest zwei Flüssigkeitsentnahmekanäle (21c, 22c) aufweist, von denen der zumindest eine Flüssigkeitsentnahmekanal (21c) mit der Flüssigkeitsentnahmevorrichtung (21b) der Grobabscheideeinheit (21) und der zumindest eine andere Flüssigkeitsentnahmekanal (22c) mit der Flüssigkeitsentnahmevorrichtung (22b) der Feinabscheideeinheit (22) fluidisch verbunden ist.

3. Flüssigkeitsabscheidevorrichtung (20) nach Anspruch 2, wobei
in jedem der zumindest zwei Kanalabschnitte oder in jedem der zumindest zwei Flüssigkeitsentnahmekanäle (21c, 22c) zumindest eine Rückflusshinderungsvorrichtung (21d, 22d) angeordnet ist, und wobei
die Rückflusshinderungsvorrichtung (21d, 22d) konfiguriert ist, einen Rückfluss von den zumindest zwei Kanalabschnitten oder den zumindest zwei Flüssigkeitskanälen (21c, 22c) in die jeweilig damit verbundene Flüssigkeitsentnahmevorrichtung (21b, 22b) zu verhindern.

4. Flüssigkeitsabscheidevorrichtung (20) nach Anspruch 3, wobei
in jedem der zumindest zwei Kanalabschnitte oder in jedem der zumindest zwei Flüssigkeitsentnahmekanäle (21c, 22c) die zumindest eine Rückflusshinderungsvorrichtung (21d, 22d) angeordnet ist, und wobei
die dem einen der zumindest zwei Kanalabschnitte oder dem einen der zumindest zwei Flüssigkeitsentnahmekanäle (21c, 22c) zuordenbare Rückflusshinderungsvorrichtung (21d, 22d) ein anderes Ansprechverhalten als die dem anderen der zumindest zwei Kanalabschnitte oder dem anderen der zumindest zwei Flüssigkeitsentnahmekanäle (21c, 22c) zuordenbare Rückflusshinderungsvorrichtung (21d, 22d) aufweist.

5. Flüssigkeitsabscheidevorrichtung (20) nach einem der vorhergehenden Ansprüche, wobei
in dem zumindest einen Flüssigkeitsentnahmekanal (21c, 22c) zumindest eine Düse (21e, 22e) angeordnet ist oder durch den Flüssigkeitskanal (21c, 22c) zumindest abschnittsweise ausgebildet wird.

6. Flüssigkeitsabscheidevorrichtung (20) nach Anspruch 5, wobei
in jedem der zumindest zwei Kanalabschnitte oder in jedem der zumindest zwei Flüssigkeitsentnahmekanäle (21c, 22c) nach Anspruch 3 die zumindest eine Düse (21e, 22e) angeordnet ist, und wobei
die dem einen der zumindest zwei Kanalabschnitte oder dem einen der zumindest zwei Flüssigkeitsentnahmekanäle (21c, 22c) zuordenbare Düse (21e, 22e) einen anderen Querschnitt aufweist als die dem anderen der zumindest zwei Kanalabschnitte oder dem anderen der zumindest zwei Flüssigkeitsentnahmekanäle (21c, 22c) zuordenbare Düse (21e, 22e).

7. Flüssigkeitsabscheidevorrichtung (20) nach einem der Ansprüche 3 bis 6, wobei
die Rückflusshinderungsvorrichtung (21d, 22d) und/oder die Düse (21e, 22e) in den zumindest einen Flüssigkeitsentnahmekanal (21c, 22c) einschraubbar ist.

8. Flüssigkeitsabscheidevorrichtung (20) nach einem der Ansprüche 3 bis 7, wobei
die Rückflussverhinderungsvorrichtung (21d, 22d) nach einem der Ansprüche 3, 4 oder 7 und die Düse (21e, 22e) von einer gemeinsame Durchflusssteuervorrichtung, insbesondere durch ein gemeinsames Durchflusssteuerelement, ausgebildet werden.

9. Flüssigkeitsabscheidevorrichtung (20) nach einem der vorhergehenden Ansprüche, wobei
die zumindest eine Flüssigkeitsentnahmevorrichtung (21b) der Grobabscheideeinheit (21) und/oder die zumindest eine Flüssigkeitsentnahmevorrichtung (22b) der Feinabscheideeinheit (22) in einem im verwendungsgerechten Einbau der Flüssigkeitsabscheidevorrichtung (20) unterhalb des jeweils zugehörigen Abscheiders (21a, 22a), insbesondere in einem strömungsberuhigten Bereich der jeweiligen Abscheideeinheit (21, 22), angeordnet ist.

10. Flüssigkeitsabscheidevorrichtung (20) nach einem der vorhergehenden Ansprüche, wobei
die zumindest eine Flüssigkeitsentnahmevorrichtung (21b) der Grobabscheideeinheit (21) und/oder die zumindest eine Flüssigkeitsentnahmevorrichtung (22b) der Feinabscheideeinheit (22) einen Flüssigkeitsauslass zu dem zumindest einen Flüssigkeitsentnahmekanal (21c, 22c) aufweist, der an einem in einem im verwendungsgerechten Einbau der Flüssigkeitsabscheidevorrichtung (20) tiefsten Punkt der zumindest einen Flüssigkeitsentnahmevorrichtung (21b) der Grobabscheideeinheit (21) und/oder der zumindest einen Flüssigkeitsentnahmevorrichtung (22b) der Feinabscheideeinheit (22) liegt.

11. Flüssigkeitsabscheidevorrichtung (20) nach einem der vorhergehenden Ansprüche, wobei
die zumindest eine Flüssigkeitsentnahmevorrichtung (21b) der Grobabscheideeinheit (21) und/oder die zumindest eine Flüssigkeitsentnahmevorrichtung (22b) der Feinabscheideeinheit (22) als lösbarer Deckel zur Befestigung an dem Gehäuse (20a) der Flüssigkeitsabscheidevorrichtung (20) ausgebildet ist.

12. Flüssigkeitsabscheidevorrichtung (20) nach einem der vorhergehenden Ansprüche, wobei
der zumindest eine Flüssigkeitsentnahmekanal (21c, 22c) als Stichleitung oder Ringleitung ausgebildet ist.

13. Kompressorsystem (1), aufweisend:
einen Kompressor (10) und
eine Flüssigkeitsabscheidevorrichtung (20) nach einem der Ansprüche 1 bis 12, wobei
die Flüssigkeitsabscheidevorrichtung (20) außerhalb eines Gehäuses (10a) des Kompressors (10) angeordnet ist.

14. Kompressorsystem (1) nach Anspruch 1134, wobei
das Gehäuse (10a) des Kompressors (10) an das Gehäuse (20a) der Flüssigkeitsabscheidevorrichtung (20) angrenzt, insbesondere der zumindest eine Flüssigkeitsentnahmekanal (21c, 22c) an einen Absaugkanal des Kompressors (10) angrenzt.

15. Schienenfahrzeug mit einer Fluidabscheidevorrichtung (20) nach einem der Ansprüche 1 bis 12 und/oder einem Kompressorsystem (1) nach Anspruch 13 oder 14.

## Claims

1. Liquid separation device (20) for a compressor system (1), comprising:
at least one coarse separation unit (21) comprising at least one coarse separator (21a) and a liquid removal device (21b),
at least one fine separation unit (22) comprising at least one fine separator (22a) and a liquid removal device (22b), and
at least one liquid removal channel (21c, 22c) which discharges a liquid from the respective liquid removal devices (21b, 22b), **characterized in that**
the at least one liquid removal channel (21c, 22c) is formed in the liquid separation device (20), wherein
the at least one liquid removal channel (21c, 22c) is formed by a housing (20a) of the liquid separation device (20).

2. Liquid separation device (20) according to claim 1, wherein
the at least one liquid removal channel (21c, 22c) comprises at least two channel portions, of which the at least one channel portion is fluidically connected to the liquid removal device (21b) of the coarse separation unit (21) and the at least one other channel portion is fluidically connected to the liquid removal device (22b) of the fine separation unit (22), or
the liquid separation device (20) comprises at least two liquid removal channels (21c, 22c), of which the at least one liquid removal channel (21c) is fluidically connected to the liquid removal device (21b) of the coarse separation unit (21) and the at least one other liquid removal channel (22c) is fluidically connected to the liquid removal device (22b) of the fine separation unit (22).

3. Liquid separation device (20) according to claim 2, wherein
at least one backflow prevention device (21d, 22d) is arranged in each of the at least two channel portions or in each of the at least two liquid removal channels (21c, 22c), and wherein
the backflow prevention device (21d, 22d) is configured to prevent a backflow from the at least two channel portions or the at least two liquid removal channels (21c, 22c) into the respective liquid removal device (21b, 22b) connected thereto.

4. Liquid separation device (20) according to claim 3, wherein
the at least one backflow prevention device (21d, 22d) is arranged in each of the at least two channel portions or in each of the at least two liquid removal channels (21c, 22c), and wherein
the backflow prevention device (21d, 22d) assignable to the one of the at least two channel portions or the one of the at least two liquid removal channels (21c, 22c) has a different response behavior than the backflow prevention device (21d, 22d) assignable to the other of the at least two channel portions or the other of the at least two liquid removal channels (21c, 22c).

5. Liquid separation device (20) according to any one of the preceding claims, wherein
at least one nozzle (21e, 22e) is arranged in the at least one liquid removal channel (21c, 22c) or is formed at least sectionally by the liquid channel (21c, 22c).

6. Liquid separation device (20) according to claim 5, wherein
the at least one nozzle (21e, 22e) is arranged in each of the at least two channel portions or in each of the at least two liquid removal channels (21c, 22c) according to claim 3, and wherein
the nozzle (21e, 22e) assignable to the one of the at least two channel portions or the one of the at least two liquid removal channels (21c, 22c) has a different cross section than the nozzle (21e, 22e) assignable to the other of the at least two channel portions or the other of the at least two liquid removal channels (21c, 22c).

7. Liquid separation device (20) according to any one of claims 3 to 6, wherein
the backflow prevention device (21d, 22d) and/or the nozzle (21e, 22e) are/is screwable into the at least one liquid removal channel (21c, 22c).

8. Liquid separation device (20) according to any one of claims 3 to 7, wherein
the backflow prevention device (21d, 22d) according to any one of claims 3, 4 or 7 and the nozzle (21e, 22e) are formed by a common flow control device, in particular by a common flow control member.

9. Liquid separation device (20) according to any one of the preceding claims, wherein
the at least one liquid removal device (21b) of the coarse separation unit (21) and/or the at least one liquid removal device (22b) of the fine separation unit (22) are/is arranged below the respective associated separator (21a, 22a), in particular in a flow-calmed region of the respective separation unit (21, 22), in an installation of the liquid separation device (20) suitable for use.

10. Liquid separation device (20) according to any one of the preceding claims, wherein
the at least one liquid removal device (21b) of the coarse separation unit (21) and/or the at least one liquid removal device (22b) of the fine separation unit (22) comprise/s a liquid outlet to the at least one liquid removal channel (21c, 22c), which is located at a lowest point of the at least one liquid removal device (21b) of the coarse separation unit (21) and/or the at least one liquid removal device (22b) of the fine separation unit (22) in an installation of the liquid separation device (20) suitable for use.

11. Liquid separation device (20) according to any one of the preceding claims, wherein
the at least one liquid removal device (21b) of the coarse separation unit (21) and/or the at least one liquid removal device (22b) of the fine separation unit (22) are/is formed as a detachable cover for fastening to the housing (20a) of the liquid separation device (20).

12. Liquid separation device (20) according to any one of the preceding claims, wherein
the at least one liquid removal channel (21c, 22c) is formed as a stub line or ring line.

13. Compressor system (1), comprising:
a compressor (10) and
a liquid separation device (20) according to any one of claims 1 to 12, wherein
the liquid separation device (20) is arranged outside a housing (10a) of the compressor (10).

14. Compressor system (1) according to claim 13, wherein
the housing (10a) of the compressor (10) adjoins the housing (20a) of the liquid separation device (20), in particular the at least one liquid removal channel (21c, 22c) adjoins a suction channel of the compressor (10).

15. Rail vehicle having a fluid separation device (20) according to any one of claims 1 to 12 and/or a compressor system (1) according to claim 13 or 14.

## Revendications

1. Dispositif de séparation de liquide (20) pour un système de compresseur (1), comprenant :
au moins une unité de séparation grossière (21) comprenant au moins un séparateur grossier (21a) et un dispositif d'extraction de liquide (21b),
au moins une unité de séparation fine (22) comprenant au moins un séparateur fin (22a) et un dispositif d'extraction de liquide (22b), et
au moins un canal d'extraction de liquide (21c, 22c) qui décharge un liquide des dispositifs d'extraction de liquide respectifs (21b, 22b), **caractérisé en ce que**
l'au moins un canal d'extraction de liquide (21c, 22c) est formé dans le dispositif de séparation de liquide (20), où
l'au moins un canal d'extraction de liquide (21c, 22c) est formé par un boîtier (20a) du dispositif de séparation de liquide (20).

2. Dispositif de séparation de liquide (20) selon la revendication 1, où
l'au moins un canal d'extraction de liquide (21c, 22c) comprend au moins deux sections de canal, dont l'au moins une section de canal est reliée fluidiquement au dispositif d'extraction de liquide (21b) de l'unité de séparation grossière (21) et l'au moins une autre section de canal est reliée fluidiquement au dispositif d'extraction de liquide (22b) de l'unité de séparation fine (22), ou
le dispositif de séparation de liquide (20) comprend au moins deux canaux d'extraction de liquide (21c, 22c), dont l'au moins un canal d'extraction de liquide (21c) est relié fluidiquement au dispositif d'extraction de liquide (21b) de l'unité de séparation grossière (21) et l'au moins un autre canal d'extraction de liquide (22c) est relié fluidiquement au dispositif d'extraction de liquide (22b) de l'unité de séparation fine (22).

3. Dispositif de séparation de liquide (20) selon la revendication 2, où
dans chacune des au moins deux sections de canal ou dans chacun des au moins deux canaux d'extraction de liquide (21c, 22c), au moins un dispositif anti-reflux (21d, 22d) est disposé, et où
le dispositif anti-reflux (21d, 22d) est configuré pour empêcher un reflux des au moins deux sections de canal ou des au moins deux canaux de liquide (21c, 22c) dans le dispositif d'extraction de liquide respectif (21b, 22b) qui lui est relié.

4. Dispositif de séparation de liquide (20) selon la revendication 3, où
dans chacune des au moins deux sections de canal ou dans chacun des au moins deux canaux d'extraction de liquide (21c, 22c), l'au moins un dispositif anti-reflux (21d, 22d) est disposé, et où
le dispositif anti-reflux (21d, 22d) associable à l'une des au moins deux sections de canal ou à l'un des au moins deux canaux d'extraction de liquide (21c, 22c) a un comportement de réponse différent de celui du dispositif anti-reflux (21d, 22d) associable à l'autre des au moins deux sections de canal ou à l'autre des au moins deux canaux d'extraction de liquide (21c, 22c).

5. Dispositif de séparation de liquide (20) selon l'une des revendications précédentes, où
dans l'au moins un canal d'extraction de liquide (21c, 22c), au moins une buse (21e, 22e) est disposée ou est formée au moins en partie par le canal de liquide (21c, 22c).

6. Dispositif de séparation de liquide (20) selon la revendication 5, où
dans chacune des au moins deux sections de canal ou dans chacun des au moins deux canaux d'extraction de liquide (21c, 22c) selon la revendication 3, l'au moins une buse (21e, 22e) est disposée, et où
la buse (21e, 22e) associable à l'une des au moins deux sections de canal ou à l'un des au moins deux canaux d'extraction de liquide (21c, 22c) a une section transversale différente de celle de la buse (21e, 22e) associable à l'autre des au moins deux sections de canal ou à l'autre des au moins deux canaux d'extraction de liquide (21c, 22c).

7. Dispositif de séparation de liquide (20) selon l'une des revendications 3 à 6, où
le dispositif anti-reflux (21d, 22d) et/ou la buse (21e, 22e) est vissable dans l'au moins un canal d'extraction de liquide (21c, 22c).

8. Dispositif de séparation de liquide (20) selon l'une des revendications 3 à 7, où
le dispositif anti-reflux (21d, 22d) selon l'une des revendications 3, 4 ou 7 et la buse (21e, 22e) sont formés par un dispositif de commande de débit commun, en particulier par un élément de commande de débit commun.

9. Dispositif de séparation de liquide (20) selon l'une des revendications précédentes, où
l'au moins un dispositif d'extraction de liquide (21b) de l'unité de séparation grossière (21) et/ou l'au moins un dispositif d'extraction de liquide (22b) de l'unité de séparation fine (22) sont disposés, lors de l'installation conforme à l'utilisation du dispositif de séparation de liquide (20), sous le séparateur respectif associé (21a, 22a), en particulier dans une zone à écoulement calme de l'unité de séparation respective (21, 22).

10. Dispositif de séparation de liquide (20) selon l'une des revendications précédentes, où
l'au moins un dispositif d'extraction de liquide (21b) de l'unité de séparation grossière (21) et/ou l'au moins un dispositif d'extraction de liquide (22b) de l'unité de séparation fine (22) comprennent une sortie de liquide vers l'au moins un canal d'extraction de liquide (21c, 22c), qui est située, lors de l'installation conforme à l'utilisation du dispositif de séparation de liquide (20), au point le plus bas de l'au moins un dispositif d'extraction de liquide (21b) de l'unité de séparation grossière (21) et/ou de l'au moins un dispositif d'extraction de liquide (22b) de l'unité de séparation fine (22).

11. Dispositif de séparation de liquide (20) selon l'une des revendications précédentes, où
l'au moins un dispositif d'extraction de liquide (21b) de l'unité de séparation grossière (21) et/ou l'au moins un dispositif d'extraction de liquide (22b) de l'unité de séparation fine (22) sont formés en tant que couvercle amovible pour la fixation au boîtier (20a) du dispositif de séparation de liquide (20).

12. Dispositif de séparation de liquide (20) selon l'une des revendications précédentes, où
l'au moins un canal d'extraction de liquide (21c, 22c) est formé en tant que conduite d'embranchement ou conduite annulaire.

13. Système de compresseur (1), comprenant :
un compresseur (10) et
un dispositif de séparation de liquide (20) selon l'une des revendications 1 à 12, où
le dispositif de séparation de liquide (20) est disposé à l'extérieur d'un boîtier (10a) du compresseur (10).

14. Système de compresseur (1) selon la revendication 13, où
le boîtier (10a) du compresseur (10) est adjacent au boîtier (20a) du dispositif de séparation de liquide (20), en particulier l'au moins un canal d'extraction de liquide (21c, 22c) est adjacent à un canal d'aspiration du compresseur (10).

15. Véhicule ferroviaire comprenant un dispositif de séparation de liquide (20) selon l'une des revendications 1 à 12 et/ou un système de compresseur (1) selon la revendication 13 ou 14.
